# FASCICULE DE BREVET EUROPEEN

(11) **EP 3 906 818 B1**
(45) Date de publication et mention de la délivrance du brevet: **26.10.2022**
(21) Numéro de dépôt: 21172051.1
(22) Date de dépôt: 04.05.2021
(51) Int. Cl.: A47G 19/22, B65D 25/04, A47G 19/12

(54) **DISPOSITIF DE DISTRIBUTION DE BOISSONS**
GETRÄNKEAUSGABEGERÄT
BEVERAGE DISPENSING DEVICE

(30) Priorité: 05.05.2020 FR 2004465
(43) Date de publication de la demande: 10.11.2021
(73) Titulaire: Talabot, William Paul, 19000 Tulle (FR)
(72) Inventeur: Talabot, William Paul, 19000 Tulle (FR)
(74) Mandataire: Cabinet Chaillot

(56) Documents cités:
- WO-A1-2018/234275
- US-A1- 2013 150 783

## Description

La présente invention concerne le domaine des dispositifs de distribution de boissons, et porte plus particulièrement sur un dispositif de distribution de boissons pour distribution successive de deux boissons.

Dans un contexte de lutte contre des pathologies telles que l'obésité et le diabète, il existe des dispositifs de distribution de boissons configurés pour réduire la consommation en sucre ou exhausteurs de goût tout en garantissant une sensation gustative équivalente. Par exemple, on connaît de la demande internationale PCT WO2018/234275 A1 un appareil distributeur de liquide qui permet l'aspiration alternée de deux types de boissons à partir de deux récipients dont l'un contient un exhausteur de goût absent du second ou présent en une quantité relativement différente.

Toutefois, de tels dispositifs ne garantissent pas un dosage précis et sont particulièrement peu conviviaux à remplir.

Il existe donc un besoin pour un dispositif de distribution de boissons qui soit précis et simple d'utilisation.

Le Demandeur se propose donc de répondre à ce besoin par l'emploi d'un dispositif de distribution de boissons comprenant deux récipients dont l'un est mobile par rapport à l'autre, chacun comprenant une boisson, et équipé de moyens de contrôle d'obturation, de façon à contrôler la distribution de la boisson du second récipient de telle sorte qu'il permette la distribution successive et sans mélange de deux boissons.

La présente invention a donc pour objet un dispositif de distribution de boissons, caractérisé par le fait qu'il comprend un récipient principal, comprenant un fond et une paroi latérale s'étendant à partir du fond vers une face supérieure, une cavité de réception de boissons étant formée dans le récipient principal, s'étendant à partir d'un fond et débouchant sur la face supérieure, le fond de la cavité de réception de boissons étant en communication avec un canal circulant dans le récipient principal, le canal mettant en communication le fond de la cavité de réception de boissons et un embout d'aspiration de fluide en saillie depuis la face supérieure du récipient principal pour permettre à un utilisateur d'aspirer, par l'embout d'aspiration, du fluide contenu dans la cavité de réception de boissons du récipient principal, un récipient secondaire apte à être mobile à l'intérieur de la cavité de réception de boissons du récipient principal, le récipient secondaire comprenant une cavité de réception de boissons, débouchant sur une face supérieure du récipient secondaire, au moins un trou étant formé dans le fond de la cavité de réception de boissons du récipient secondaire, le dispositif de distribution de boissons comprenant des moyens pour mise en communication de l'intérieur de la cavité de réception de boissons du récipient secondaire avec l'intérieur de la cavité de réception de boissons du récipient principal et le canal du récipient principal, lesdits moyens pour mise en communication étant configurés pour que, lorsque le récipient secondaire est dans la cavité de réception de boissons du récipient principal, entre une position haute du récipient secondaire et une position d'ouverture du récipient secondaire, l'au moins un trou formé dans le fond de la cavité de réception de boissons du récipient secondaire est obturé, et entre la position d'ouverture et une position basse du récipient secondaire dans laquelle le récipient secondaire touche le fond de la cavité de réception de boissons du récipient principal, l'au moins un trou n'est pas obturé.

Le dispositif permet la distribution successive et sans mélange de deux boissons.

Ainsi, la position d'ouverture est la position à partir de laquelle l'au moins trou du récipient secondaire n'est plus obturé, permettant la mise en communication de la cavité de réception de boissons du récipient secondaire et la cavité de réception de boissons du récipient principal, pour aspirer la boisson contenue dans la cavité de réception de boissons du récipient secondaire par l'embout d'aspiration. La position haute est, de préférence, la position dans laquelle la face supérieure du récipient secondaire affleure la face supérieure du récipient principal. Toutefois, il est aussi possible d'envisager la position haute au-dessus de la position d'ouverture sans que les deux faces supérieures ne soient nécessairement en correspondance.

Selon un mode de réalisation, le récipient secondaire comprend un unique trou et le fond de la cavité de réception de boissons du récipient secondaire est incliné en direction du trou, les moyens pour mise en communication comprennent une bille configurée pour être reçue dans le récipient secondaire, la bille étant dimensionnée pour obturer le trou du récipient secondaire, et les moyens pour mise en communication comprennent également une tige en saillie dans la cavité de réception de boissons du récipient principal jusqu'à la position d'ouverture, la tige étant dimensionnée de telle sorte que, lorsque le récipient secondaire est entre la position d'ouverture et la position basse, la tige s'étend dans le trou sans l'obturer et repousse la bille, empêchant la bille d'obturer le trou du récipient secondaire et permettant ainsi la communication entre le récipient secondaire et le récipient principal.

Le fond est de préférence incliné en entonnoir vers le trou, permettant à la bille de tomber pour obturer le trou. La bille a de préférence une masse volumique suffisante pour que, quelle que soit la boisson dans le récipient secondaire, la bille tombe vers le fond du trou.

La tige permet ainsi, à mesure que le liquide est aspiré du récipient principal et que le récipient secondaire descend dans le récipient principal, de déloger la bille du trou à partir du moment où le récipient secondaire atteint la position d'ouverture.

L'invention n'est pas limitée relativement au nombre de trous dans le récipient secondaire, le récipient principal devant contenir un nombre de tiges équivalentes, et le récipient secondaire devant être introduit dans le récipient principal pour que le trou du récipient secondaire soit aligné avec la tige lors de sa descente. Selon un mode de réalisation, un joint d'étanchéité est reçu dans une gorge, ménagée au niveau du trou, au niveau du fond du la cavité de réception de boissons du récipient secondaire.

Selon un mode de réalisation, les moyens pour mise en communication comprennent au moins une tige reliée au récipient principal et faisant saillie dans la cavité de réception de boissons du récipient principal en correspondance avec l'au moins un trou, et l'au moins une tige étant dimensionnée de telle sorte qu'entre la position haute et la position d'ouverture, l'au moins une tige s'étend dans le trou du récipient secondaire et obture complétement l'au moins un trou correspondant du récipient secondaire, et entre la position d'ouverture et la position basse, l'au moins une tige obture partiellement l'au moins un trou correspondant du récipient secondaire, permettant ainsi la communication entre le récipient secondaire et le récipient principal.

Selon un mode de réalisation, l'au moins une tige comporte un décrochement, de sorte que lorsque le récipient secondaire est entre la position d'ouverture et la position basse, le décrochement est partiellement dans la cavité de réception de boissons du récipient secondaire, mettant ainsi en communication le récipient secondaire et le récipient principal.

Selon un mode de réalisation, les moyens pour mise en communication comprennent une unique tige et un unique trou correspondant du récipient secondaire.

Selon un mode de réalisation, la tige est centrée par rapport à la cavité de réception de boissons du récipient principal et s'étend dans le canal. Il est ainsi facile pour l'utilisateur de placer le récipient secondaire dans le récipient principal.

Selon un mode de réalisation, le fond de la cavité de réception de boissons est incliné, notamment incliné en entonnoir, en direction du trou.

L'écoulement de boissons est ainsi facilité, et bille est forcée par gravité à venir obturer le trou traversant. Selon un mode de réalisation, la cavité de réception de boissons du récipient principal et le récipient secondaire sont cylindriques et de même courbe directrice, le récipient secondaire étant apte à coulisser à l'intérieur de la cavité de réception de boissons du récipient principal.

Selon un mode de réalisation, le récipient est réalisé en matière plastique.

Le récipient principal peut être formé de deux parties à savoir une partie inférieure comportant le fond du dispositif de distribution de boissons et une partie supérieure comportant le fond de la cavité de réception de boissons du récipient principal, les deux parties étant réunies de façon étanche selon un plan horizontal en position du dispositif posé sur son fond, la partie inférieure comportant au moins une partie du canal. En particulier, la partie inférieure peut porter la tige du moyen de mise en communication.

Selon une caractéristique particulière de l'invention, l'embout d'aspiration est de type paille.

Selon une caractéristique particulière de l'invention, au moins l'un du récipient principal et du récipient secondaire comprend des repères de remplissage.

Ainsi, il est possible pour l'utilisateur de remplir de façon adéquate le récipient principal et le récipient secondaire, d'une part pour qu'ils fonctionnent correctement et, d'autre part, pour respecter un dosage prescrit selon le type de liquide consommé.

Pour mieux illustrer l'objet de la présente invention, on va en décrire ci-après, à titre indicatif et non limitatif, plusieurs modes de réalisation avec référence aux dessins annexés.

Sur ces dessins :
[Fig. 1] est une vue en perspective et en éclaté du dispositif de distribution de boissons selon la présente invention ;
[Fig. 2] est une vue en coupe transversale du dispositif de distribution de boissons selon un premier mode de réalisation, à une première étape ;
[Fig. 3] est une vue en coupe transversale du dispositif de distribution de boissons de la Figure 2, à une deuxième étape ;
[Fig. 4] est une vue en coupe transversale du dispositif de distribution de boissons de la Figure 2, à une troisième étape ;
[Fig. 5] est une vue en coupe transversale du dispositif de distribution de boissons selon un second mode de réalisation, à une première étape ;
[Fig. 6] est une vue en coupe transversale du dispositif de distribution de boissons de la Figure 5, à une seconde étape ;
[Fig. 7] est une vue en coupe correspondant à la Figure 3 illustrant une variante de réalisation du récipient principal du dispositif de distribution de boissons selon les premier et second modes de réalisation ;
[Fig. 8] est une vue en perspective éclatée montrant un tel récipient principal réalisé conformément à cette variante.

Si l'on se réfère à la Figure 1, on peut voir qu'il y est représenté un dispositif de distribution de boissons 1 selon un premier mode de réalisation de la présente invention. Le dispositif de distribution de boissons 1 comporte un récipient principal 2, un récipient secondaire 3, des moyens pour mise en communication 4 et un embout d'aspiration de fluide 5.

Le récipient principal 2 comporte un fond 6, une paroi latérale 7 et une face supérieure 8. Le récipient principal 2 est creux de façon à présenter un canal 9 à l'intérieur de celui-ci, comme on peut le voir sur les Figures 2-4.

Le récipient principal 2 comporte en outre une cavité de réception de boissons 10. La cavité de réception de boissons 10 s'étend depuis la face supérieure 8 vers le fond 6. La cavité de réception de boissons 10 comporte ainsi une ouverture supérieure 11, dans le plan de la face supérieure 8, des parois 12 et un fond 13, comme on peut mieux le voir sur les Figures 2-4. Un trou 14 est également présent au niveau du fond 13 et est configuré pour mettre en communication la cavité de réception de boissons 10 et le canal 9.

Sur la Figure 1, on peut voir que le récipient principal 2 est de forme sensiblement cylindrique. Il convient toutefois de noter que toute géométrie pourra être envisagée sans s'écarter de la présente invention. Par ailleurs, le récipient principal 2 pourra présenter des caractéristiques ergonomiques et/ou être équipé de moyens de préhension, notamment une ou plusieurs anses formées sur la paroi latérale 7 du récipient principal 2.

Le récipient principal 2 est configuré pour contenir un premier liquide L1 dans la cavité de réception de boissons 10 et dans le canal 9.

Sur la Figure 1, on peut voir que l'embout d'aspiration de fluide 5 est disposé au niveau de la face supérieure 8 du récipient principal 2. Comme on peut également le voir sur les Figures 2-4, l'embout d'aspiration de fluide 5 comprend un cylindre creux 15, ouvert à ses deux extrémités 16, 17 et s'étendant depuis la face supérieure 8 du récipient principal 2. Le cylindre creux 15 est en communication avec le canal 9, par l'intermédiaire de l'une de ses extrémités 16. La seconde extrémité 17, libre, est destinée à être insérée dans la bouche d'un utilisateur du dispositif de distribution de boissons 1. Pour ce faire, la seconde extrémité 17 présente des chanfreins 18.

L'embout d'aspiration de fluide 5 est configuré pour aspirer tout liquide se trouvant dans le récipient principal 2. Du fait du trou 14 présent au niveau du fond 13 de la cavité de réception de boissons 10, la partie du liquide L1 présente dans le canal 9 sera aspirée avant celle présente dans la cavité de réception de boissons 10. Comme on peut le voir sur les Figures 1-4, l'embout d'aspiration de fluide 5 est, de préférence, du type paille. Toutefois, il convient de noter que l'homme du métier saura envisager toute autre structure d'embout d'aspiration de fluide, pour autant qu'elle soit configurée pour permettre le prélèvement du liquide présent dans le récipient principal 2, à partir du canal 9.

Le récipient secondaire 3 comporte une face inférieure 19, des parois 20 et une face supérieure 21. Le récipient secondaire 3 comporte en outre une cavité de réception de boissons 22. La cavité de réception de boissons 22 s'étend depuis la face supérieure 21 vers la face inférieure 19. La cavité de réception de boissons 22 comporte ainsi une ouverture supérieure 23, dans le plan de la face supérieure 21, des parois 24 et un fond 25, comme on peut mieux le voir sur les Figures 2-4. Un trou 26 est également présent au niveau du fond 25 et est configuré pour mettre en communication la cavité de réception de boissons 22 avec l'extérieur.

Le récipient secondaire 3 est configuré pour recevoir et contenir un second liquide L2 dans la cavité de réception de boissons 22.

Le récipient principal 2 et le récipient secondaire 3 sont configurés et dimensionnés de telle sorte que le récipient principal 2 est apte à recevoir le récipient secondaire 3 dans sa cavité de réception de boissons 10, et sont configurés de façon correspondante de telle sorte que le récipient secondaire 3 est mobile dans la cavité de réception de boissons 10 du récipient principal 2. En outre, le récipient secondaire 3 et la cavité de réception de boissons 10 du récipient principal 2 sont dimensionnés de telle sorte que, à l'état du récipient secondaire 3 reçu dans la cavité de réception de boissons 10 du récipient principal 2, les parois 20 du récipient secondaire 3 et les parois 12 de la cavité de réception de boissons 10 du récipient principal 2 assurent une étanchéité telle qu'un liquide L1 présent dans la cavité de réception de boissons 10 du récipient principal 2 ne peut s'insérer entre celles-ci. Ainsi, le récipient secondaire 3 est mobile de façon étanche au niveau de ses parois 20 dans la cavité de réception de boissons 10 du récipient principal 2. De façon avantageuse, tel que représenté sur la Figure 1, le récipient secondaire 3 et la cavité de réception de boissons 10 du récipient principal 2 sont cylindriques et de même courbe directrice, le diamètre externe du récipient secondaire 3 étant sensiblement inférieur au diamètre interne de la cavité de réception de boissons 10.

A l'état du récipient secondaire 3 reçu dans la cavité de réception de boissons 10 du récipient principal 2, le trou 26 permet la communication entre d'une part la cavité de réception de boissons 22 du récipient secondaire 3 et d'autre part, la cavité de réception de boissons 10 et le canal 9 du récipient principal 2.

En outre, le trou 26 du récipient secondaire 3 et le trou 14 du récipient principal 2 sont disposés et dimensionnés de telle sorte qu'à l'état du récipient secondaire 3 reçu dans la cavité de réception de boissons 10 du récipient principal 2, ils sont en regard l'un de l'autre. Et à l'état du récipient secondaire 3 reposant sur le fond 13 de la cavité de réception de boissons 10 du récipient principal 2, le trou 26 du récipient secondaire 3 et le trou 14 du récipient principal 2 sont en communication. Par exemple, et comme représenté sur les Figures 2-4, le trou 26 du récipient secondaire 3 et le trou 14 du récipient principal 2 sont centrés et de même diamètre.

Le récipient secondaire 3 est réalisé avec une géométrie telle et en matériau tel qu'il est configuré pour flotter sur un liquide L1 contenu dans la cavité de réception de boissons 10 du récipient principal 2. Le récipient secondaire 3 pourra être réalisé en une matière plastique comme un polycarbonate, l'acrylonitrile butadiène styrène, le polychlorure de vinyle ou encore un polyamide. De façon avantageuse, le récipient secondaire 3 est réalisé en un matériau présentant une densité inférieure à 1 (l'eau à 4 °C étant prise comme corps de référence).

Les moyens pour mise en communication 4 sont configurés pour mettre en communication l'intérieur de la cavité de réception de boissons 22 du récipient secondaire 3 avec l'intérieur de la cavité de réception de boissons 10 du récipient principal 2 et le canal 9 du récipient principal 2.

Selon un premier mode de réalisation représenté sur les Figures 1-4, les moyens pour mise en communication 4 comprennent une bille 27. La bille 27 est configurée et dimensionnée pour, un fois reçue dans la cavité de réception de boissons 22 du récipient secondaire 3, obturer le trou 26 et ainsi empêcher la communication entre la cavité de réception de boissons 22 et l'extérieur. Comme on peut mieux le voir sur les Figures 2-4, le fond 25 de la cavité de réception de boissons 22 du récipient secondaire 3 est incliné en entonnoir depuis les parois 24 vers le trou 26 de façon à forcer la bille 27 à venir par gravité obturer le trou 26. En outre, le fait que le fond 25 de cavité de réception de boissons 22 du récipient secondaire 3 soit incliné permet de guider le second liquide vers le trou 26 pour qu'il s'y écoule. De façon avantageuse, le trou 26 est cylindrique. Dans ce cas, la bille 27 présente un diamètre supérieur à celui du trou 26. De préférence, la bille est réalisée en matériau présentant une masse volumique supérieure à celle de l'eau, comme en acier inoxydable.

Par ailleurs, de façon avantageuse et comme représenté sur les Figures 2-4, un joint d'étanchéité 28 est reçu dans une gorge 29, ménagée au niveau de la zone périphérique 30 du trou 26, située au niveau du fond 25 de la cavité de réception de boissons 22. Ainsi, l'étanchéité de l'obturation est garantie.

Les moyens pour mise en communication 4 selon le premier mode de réalisation représenté sur les Figures 1-4 comprennent également une tige 31. La tige 31 est disposée par une première extrémité 32 au niveau de la face inférieure 6 du récipient principal 2 et la tige 31 comprend une extrémité libre 33 s'étendant en direction de la face supérieure 8 du récipient principal 2, selon la direction de la génératrice de la cavité de réception de boissons 10 cylindrique du récipient principal 2. Comme on peut le voir sur les Figures 2-4, la tige 31 est disposée de façon centrale par rapport au trou 14 du fond 13 de la cavité de réception de boissons 10, est dimensionnée de façon à traverser le canal 9, traverser le trou 14 du fond 13 de la cavité de réception de boissons 10 sans l'obturer et est dimensionnée de façon à ce que son extrémité libre 33 se trouve dans la cavité de réception de boissons 10, au-delà du trou traversant 14 du fond 13 de la cavité de réception de boissons 10.

Du fait qu'à l'état du récipient secondaire 3 reçu dans la cavité de réception de boissons 10 du récipient principal 2, le trou 14 du récipient principal 2 et le trou 26 du récipient secondaire 3 sont en regard l'un de l'autre, l'extrémité libre 33 de la tige 31 est, dans cet état, également en regard du trou 26 du récipient secondaire 3. La tige 31 est dimensionnée de telle sorte que lorsque le récipient secondaire 3 repose sur le fond 13 de la cavité de réception de boissons 10 du récipient principal 2, elle traverse le trou 26 du récipient secondaire 3, sans l'obturer, et son extrémité libre 33 se trouve dans la cavité de réception de boissons 22 du récipient secondaire 3, au-delà du trou 26 du récipient secondaire 3, comme représenté sur la Figure 4.

On peut voir également sur la Figure 3, que pour une position de récipient secondaire 3 à proximité du fond 13 de la cavité de réception de boissons 10 du récipient principal 2, la tige 31 est également dimensionnée de telle sorte que son extrémité libre 33 se trouve dans la cavité de réception de boissons 22 du récipient secondaire 3, au-delà du trou 26 du récipient secondaire 3.

De façon générale les moyens pour mise en communication 4 du dispositif de distribution de boissons 1 selon la présente invention sont configurés pour, à l'état du récipient secondaire 3 reçu dans la cavité de réception de boissons 10 du récipient principal 2, empêcher/permettre la communication entre d'une part la cavité de réception de boissons 22 du récipient secondaire 3 et d'autre part, la cavité de réception de boissons 10 et le canal 9 du récipient principal 2, soit empêcher/permettre la distribution du second liquide L2 depuis le récipient secondaire 3 vers le récipient principal 2.

Selon le premier mode de réalisation, la bille 27 et la tige 31 des moyens pour mise en communication 4 sont configurées pour coopérer de façon à mettre en communication la cavité de réception de boissons 22 du récipient secondaire 3 avec la cavité de réception de boissons 10 et le canal 9 du récipient principal 2 comme expliqué ci-après.

Ainsi, comme on peut le voir sur la Figure 3, lorsque le récipient secondaire 3 est à une distance telle du fond 13 de la cavité de réception de boissons 10 du récipient principal 2 que l'extrémité libre 33 de la tige 31 se trouve dans la cavité de réception de boissons 22 du récipient secondaire 3, au-delà du trou 26 du récipient secondaire 3, la bille 27 est repoussée par l'extrémité libre 33 de la tige 31. Cette position du récipient secondaire 3 dans le récipient principal 2 correspond à une position dite d'ouverture. Le fait que la tige 31 s'étende dans la cavité de réception de boissons 22 du récipient secondaire 3 au-delà du trou 26 du récipient secondaire 3, empêche la bille 27 d'obturer le trou 26 du récipient secondaire 3. Ceci a pour effet, et ce jusqu'à la position où le récipient secondaire 3 repose sur le fond 13 de la cavité de réception de boissons 10 du récipient principal 2, de mettre en communication la cavité de réception de boissons 22 du récipient secondaire 3 et la cavité de réception de boissons 10 du récipient principal 2, donc de permettre la distribution du second liquide L2 depuis le récipient secondaire 3 vers le récipient principal 2.

Du fait des moyens pour mise en communication 4, le dispositif de distribution de boissons 1 selon la présente invention comporte une plage de distribution de premier liquide et une plage de distribution de second liquide.

On définit par plage de distribution de premier liquide, la plage de déplacement du récipient secondaire 3 dans la cavité de réception de boissons 10 du récipient principal 2, entre une position haute du récipient secondaire 3 dans la cavité de réception de boissons 10 du récipient principal 2, la face supérieure 21 du récipient secondaire 3 affleurant la face supérieure 8 du récipient principal 2, et une position d'ouverture du récipient secondaire 3 avec contact entre la bille 27 et l'extrémité libre 33 de la tige 31. Dans cette plage, le trou 26 du récipient secondaire 3 est obturé par la bille 27. Seul le premier liquide L1 contenu dans le récipient principal 2 (soit dans le canal 9 et totalement ou partiellement dans la cavité de réception de boissons 10, soit uniquement dans le canal 9) peut être aspiré par l'utilisateur par l'intermédiaire de l'embout d'aspiration de fluide 5.

On définit par plage de distribution de second liquide, la plage de déplacement du récipient secondaire 3 dans la cavité de réception de boissons 10 du récipient principal 2, entre une position plus basse que la position d'ouverture, l'extrémité libre 33 de la tige 31 repoussant la bille 27 et la bille 27 n'obturant plus le trou 26 du récipient secondaire 3, et une position basse du récipient secondaire 3 dans laquelle le récipient secondaire 3 repose sur le fond 13 de la cavité de réception de boissons 10 du récipient principal 2. Dans cette plage, la cavité de réception de boissons 22 du récipient secondaire 3 est soit en communication avec la cavité de réception de boissons 10 du récipient principal 2, soit en communication avec le canal 9 du récipient principal 2. Le second liquide L2 peut ainsi être aspiré par l'utilisateur à la suite du premier liquide L1. Il convient de noter que la position d'ouverture pourra correspondre à la position basse.

Si l'on se réfère aux Figures 5-6, on peut voir qu'il y est représenté un dispositif de distribution de boissons 101 selon un second mode de réalisation de la présente invention. Le dispositif de distribution de boissons 101 est similaire au dispositif de distribution de boissons 1 selon le premier mode de réalisation décrit ci-dessus. Les éléments du dispositif de distribution de boissons identiques ou analogues aux éléments du dispositif de distribution de boissons du premier mode de réalisation, et décrits en référence aux Figures 5-6, porteront le même chiffre de référence augmenté de 100, et ne seront pas décrits plus en détail ici.

Comme précédemment, le dispositif de distribution de boissons 101 comporte un récipient principal 102, un récipient secondaire 103, des moyens pour mise en communication 104 et un embout d'aspiration 105.

Selon le second mode de réalisation, les moyens pour mise en communication 104 comprennent une tige 34. La tige 34 est disposée par une première extrémité 35 au niveau de la face inférieure 106 du récipient principal 102 et la tige 34 comprend une extrémité libre 36 s'étendant en direction de la face supérieure 108 du récipient principal 102. Comme on peut le voir sur les Figures 5-6, la tige 34 est disposée, de préférence, de façon centrale. La tige 34 est dimensionnée de façon à ce que son extrémité libre 36 se trouve dans la cavité de réception de boissons 110.

Comme on peut le voir sur les Figures 5-6, la tige 34 est disposée latéralement et adjacente par rapport au trou 37 du fond 38 de la cavité de réception de boissons 110 du récipient principal 102.

La tige 34 comprend une partie inférieure 39 et une partie supérieure 40. La tige 34 est dimensionnée de telle sorte que la partie inférieure 39 présente une épaisseur plus petite que la partie supérieure 40, à partir d'un décrochement 41. Sur les Figures 5-6, on peut voir en effet que la tige 34 présente un décrochement 41 à angle droit au niveau de l'interface entre la partie inférieure 39 et la partie supérieure 40. Le décrochement 41 se situe dans la cavité de réception de boissons 110 du récipient principal 102 et en regard du trou 37 du fond 38 de la cavité de réception de boissons 110 du récipient principal 102.

Il convient de noter que l'homme du métier saura envisager d'autres géométries, comme par exemple une diminution d'épaisseur linéaire ou courbe, entre la partie supérieure 40 et la partie inférieure 39 de la tige 34, pour autant qu'au moins une partie de tige dont l'épaisseur est réduite se trouve dans la cavité de réception de boissons 110 du récipient principal 102 et en regard du trou 37 du fond 38 de la cavité de réception de boissons 110 du récipient principal 102.

La tige 34 et le récipient secondaire 103 sont configurés et dimensionnés de telle sorte qu'à l'état du récipient secondaire 103 reçu dans la cavité de réception de boissons 110 du récipient principal 102, la tige 34 est reçue dans le trou 126 du récipient secondaire 103. En outre, la tige 34, sur toute sa partie supérieure 40, obture le trou 126 du récipient secondaire 103 de façon étanche, tout en permettant le coulissement étanche du récipient secondaire 103 le long de la tige 34.

On peut voir sur la Figure 6 que la tige 34 est dimensionnée de telle sorte que lorsque le récipient secondaire 103 repose sur le fond 113 de la cavité de réception de boissons 110 du récipient principal 102, elle traverse le trou 126 du récipient secondaire 103, sa partie supérieure 40 se trouvant dans la cavité de réception de boissons 122 du récipient secondaire 103, au-delà du trou 126 du récipient secondaire 103, et sa partie inférieure 39, et donc le décrochement 41, se trouvant partiellement dans le trou 126 du récipient secondaire 103. Ainsi, du fait de la partie inférieure 39 se trouvant partiellement dans le trou 126 du récipient secondaire 103, celui-ci n'est pas obturé, ce qui met en communication la cavité de réception de boissons 122 du récipient secondaire 103 et le canal 109 du récipient principal 102. Le second liquide L2 peut ainsi être aspiré par l'utilisateur à la suite du premier liquide L1.

Par ailleurs, la tige 34 est dimensionnée de telle sorte que pour une position de récipient secondaire 103 à proximité du fond 113 de la cavité de réception de boissons 110 du récipient principal 102, le décrochement 41 se trouve également dans la cavité de réception de boissons 122 du récipient secondaire 103.

En d'autres termes, tant que la partie supérieure 40 de la tige occupe l'entièreté du trou 126 du récipient secondaire 103, la partie supérieure 40 de la tige 34 obture le trou 126 du récipient secondaire 103, ce qui empêche la communication entre la cavité de réception de boissons 122 du récipient secondaire 103 et le canal 109 du récipient principal 102 et empêche ainsi le second liquide L2 d'être aspiré par l'utilisateur. Seul le premier liquide L1 contenu dans le récipient principal 102 (soit dans le canal 109 et dans la cavité de réception de boissons 110, soit uniquement dans le canal 109) peut être aspiré par l'utilisateur par l'intermédiaire de l'embout d'aspiration 105. Il s'agit de la plage de distribution de premier liquide.

Et, dès que la partie supérieure 40 de la tige 34 est entièrement au-delà du trou 126 du récipient secondaire 103, soit que le décrochement 41 est au-delà du trou 126 du récipient secondaire 103, la partie supérieure 40 de la tige 34 n'obture plus le trou 126 du récipient secondaire 103, et la partie inférieure 39 permet la communication entre la cavité de réception de boissons 122 du récipient secondaire 103 et le canal 109 du récipient principal 102 et ce qui permet ainsi au second liquide L2 d'être aspiré par l'utilisateur à la suite du premier liquide L1. Il s'agit de la plage de distribution de second liquide.

Nous allons décrire ci-après le fonctionnement du dispositif de distribution de boissons 1 selon le premier mode de réalisation, en référence aux Figures 2-4.

Dans un premier temps, l'utilisateur verse un premier liquide L1, par exemple de l'eau, dans le récipient principal 2, par l'intermédiaire de l'ouverture supérieure 11. Le liquide L1 s'écoule alors dans la cavité de réception de boissons 10 puis, par l'intermédiaire du trou 14, dans le canal 9.

Dans un deuxième temps, l'utilisateur dispose la bille 27 dans le récipient secondaire 3. Du fait de l'inclinaison du fond 25 en entonnoir de la cavité de réception de boissons 22, la bille vient obturer le trou 26 du fond 25 de la cavité de réception de boissons 22. Un second liquide L2, d'un type différent du premier liquide L1, comme une boisson sucrée, est versé dans le récipient secondaire 3 par l'intermédiaire de l'ouverture supérieure 23. Comme la bille 27 obture le trou 26 du fond 25, le liquide L2 est maintenu dans le récipient secondaire 3.

Ensuite, l'utilisateur dispose le récipient secondaire 3 dans la cavité de réception de boissons 10 du récipient principal 2 par l'intermédiaire de l'ouverture supérieure 11. Il est bien entendu que le récipient secondaire 3 pourra être disposé au préalable, avec la bille 27 dans celui-ci, dans la cavité de réception de boissons 10 du récipient principal 2 avant d'y verser le second liquide L2. Du fait de la bille 27 obturant le trou 26, le second liquide L2 ne se mélange pas au premier liquide L1.

Du fait de la géométrie et de la masse volumique du récipient secondaire 3, celui-ci flotte à la surface du premier liquide L1, comme on peut le voir sur la Figure 2. Il est préférable de ne pas remplir entièrement la cavité de réception de boissons 10 du récipient principal 2 avec le premier liquide L1 de façon à laisser un volume libre au niveau de l'ouverture supérieure 11, suffisant pour insérer de manière stable le récipient secondaire 3. De même, le premier liquide L1 sera rempli de façon suffisante pour que le récipient secondaire 3 soit dans la plage de distribution de premier liquide, à savoir que le récipient secondaire 3 est dans une position dans la cavité de réception de boissons 10 du récipient principal 2 telle que l'extrémité libre 33 de la tige 31 n'est pas en contact avec la bille 27.

De façon avantageuse, la cavité de réception de boissons 10 du récipient principal 2 pourra comporter des repères de remplissage.

Lorsque l'utilisateur réalise une aspiration au niveau de l'embout d'aspiration 5, une dépression se crée et ainsi le premier liquide L1 est aspiré, d'abord le premier liquide L1 présent dans le canal 9 du récipient principal 2 puis le premier liquide L1 présent dans la cavité de réception de boissons 10 du récipient principal 2. Le niveau du liquide L1 dans la cavité de réception de boissons 10 du récipient principal 2 s'abaisse, et par le fait, le récipient secondaire 3 s'abaisse de façon concomitante. Depuis la position de départ du récipient secondaire 3 et jusqu'à ce que l'extrémité libre 33 de la tige 31 entre en contact avec la bille 27, soit tant que le récipient secondaire 3 est dans la plage de distribution de premier liquide L1, seul le premier liquide L1 est consommé par l'utilisateur. Dès qu'une quantité suffisante du premier liquide L1 est aspirée pour abaisser le récipient secondaire 3 de façon telle qu'il entre dans la plage de distribution de second liquide, soit pour une position plus basse que la position d'ouverture, soit celle où la bille 27 est en contact avec l'extrémité libre 33 de la tige 31, l'extrémité libre 33 de la tige 31 repousse la bille 27 dans la cavité de réception de boissons 22 du récipient secondaire 3. Comme la cavité de réception de boissons 22 du récipient secondaire 3 est en communication avec la cavité de réception de boissons 10 du récipient principal 2, l'aspiration du premier liquide L1 conduit à l'aspiration à sa suite du second liquide L2, jusqu'à sa consommation totale, comme on peut le voir sur les Figures 3 et 4.

Nous allons décrire ci-après le fonctionnement du dispositif de distribution de boissons 101 selon le second mode de réalisation, en référence aux Figures 5-6.

Le fonctionnement du dispositif de distribution de boissons 101 selon le second mode de réalisation est similaire à celui du dispositif de distribution de boissons 1 selon le premier mode de réalisation.

Un premier liquide L1 est versé dans la cavité de réception de boissons 110 du récipient principal 102.

Ensuite, l'utilisateur dispose le récipient secondaire 103 dans la cavité de réception de boissons 110 du récipient principal 102, comme on peut le voir sur la Figure 5. De même que précédemment, il est préférable de ne pas remplir entièrement la cavité de réception de boissons 110 du récipient principal 102 avec le premier liquide L1 de façon à laisser un volume libre au niveau de l'ouverture supérieure 111 suffisant pour insérer de manière stable le récipient secondaire 103. De même, le premier liquide L1 sera rempli de façon suffisante pour que le récipient secondaire 103 soit dans la plage de distribution de premier liquide, à savoir le récipient secondaire 103 est dans la position haute, soit celle où la partie supérieure 40 de la tige 34 occupe l'entièreté du trou 126 du récipient secondaire 103. De façon avantageuse, la cavité de réception de boissons 110 du récipient principal 102 pourra comporter des repères de remplissage.

L'aspiration du premier liquide L1 conduit à abaisser le récipient secondaire 103. Depuis la position de départ du récipient secondaire 103 et tant que la partie supérieure 40 de la tige 34 occupe l'entièreté du trou 126 du récipient secondaire 103, soit tant que le récipient secondaire 103 est dans la plage de distribution de premier liquide L1 et jusqu'à la position d'ouverture, seul le premier liquide L1 est consommé par l'utilisateur.

Dès qu'une quantité suffisante du premier liquide L1 est aspirée pour abaisser le récipient secondaire 103 de façon telle qu'il entre dans la plage de distribution de second liquide, soit pour une position du récipient secondaire 103 plus basse que la position d'ouverture, c'est-à-dire une position dans laquelle la partie supérieure 40 de la tige 34 est entièrement au-delà du trou 126 du récipient secondaire 103, le décrochement 41 étant au-delà du trou 126 du récipient secondaire 103, l'aspiration du premier liquide L1 conduit à l'aspiration à sa suite du second liquide L2, comme on peut le voir sur la Figure 6.

Ainsi, grâce au dispositif de distribution de boissons 1 ; 101 selon la présente invention, tout au long du processus de consommation jusqu'à la position d'ouverture, le premier liquide L1 et le second liquide L2 ne se mélangent pas.

En outre, le dispositif de distribution de boissons 1 ; 101 permet, pour une quantité équivalente de liquide, de consommer une quantité moindre de produits néfastes pour la santé. En effet, dans le cas des boissons sucrées, le fait de boire en séquence un volume d'eau puis un volume plus faible de boisson sucrée, en terminant par la boisson sucrée, conduit grâce au phénomène de rétro-olfaction, à ce que l'utilisateur ressente un sentiment de satisfaction équivalent à celui ressenti après avoir consommé la même quantité de boisson sucrée.

Il convient de noter que le récipient principal 2 ; 102 et le récipient secondaire 3 ; 103 peuvent être configurés de telle sorte que les parois 20 ; 120 du récipient secondaire 3 ; 103 et les parois 12 ; 112 de la cavité de réception de boissons 10 ; 110 du récipient principal 2 sont écartées les unes des autres, pour autant qu'ils permettent l'insertion systématique de la tige 31, 34 dans le trou 26 ; 126 du récipient secondaire 3 ; 103.

Il convient de noter que le dispositif de distribution de boissons pourra comporter plus d'une tige, le récipient secondaire comportant alors un nombre équivalent de trous, ceux-ci étant disposés de façon correspondante. Dans le cas du premier mode de réalisation, le fond pourra pour ce faire être partitionné en compartiments cloisonnés les uns par rapport aux autres, comportant chacun un fond incliné en entonnoir vers un trou et dans lesquels une bille sera reçue.

Des moyens de guidage du récipient secondaire dans la cavité de réception de boissons du récipient principal, par exemple du type nervure/rainure ou détrompeur, pourront également être envisagés de façon à guider systématiquement chaque trou du récipient secondaire vers une tige correspondante.

Par ailleurs, la tige des moyens de mise en correspondance n'est pas nécessairement centrée, pour autant que le trou du récipient secondaire sont disposé de façon correspondante.

Il convient également de noter que les modes de réalisations sont présentés à titre illustratif et que la tige des moyens pour mise en communication n'est pas limitative. L'homme du métier saura envisager d'autres moyens, pour autant qu'ils débouchent dans la cavité de réception de boissons du récipient principal et sont configurés pour mettre en communication le récipient secondaire et le récipient principal.

De façon avantageuse, la cavité de réception de boissons 22 ; 122 du récipient secondaire 3 ; 103 pourra comporter des repères de remplissage.

De façon avantageuse, le dispositif de distribution de boissons 1 ; 101 est réalisé en matière plastique.

Il est bien entendu que les modes de réalisation qui viennent d'être décrits ont été donnés à titre indicatif et non limitatif et que des modes de réalisation peuvent y être apportés sans que l'on s'écarte pour autant du cadre de la présente invention.

Pour une commodité de fabrication, le récipient principal 2 peut être réalisé en deux parties comme on peut le voir sur les Figures 7 et 8, à savoir :
- une partie inférieure 2' comportant le fond 6 et la partie horizontale du canal 9 ; et
- une partie supérieure 2" comportant le fond 13,
les deux parties étant réunies de façon étanche par vissage selon un plan horizontal P (voir Figure 7).

Comme on peut le voir sur la Figure 8, la partie 2' comporte dans sa face supérieure opposée au fond 6 une partie en creux 50 de forme oblongue pour la formation de la partie horizontale du canal 9 et dont la paroi latérale interne comporte un gradin 51 sur lequel est destiné à venir se placer un joint d'étanchéité 52.

A partir du fond de la partie en creux 50 se dresse la tige 31 dont le rôle a été indiqué ci-dessus.

La partie 2' est dans l'exemple représenté percée dans quatre emplacements régulièrement répartis au voisinage de sa bordure pour le passage de vis 53 la traversant verticalement pour la fixation de ladite partie 2' à la partie 2" qui comporte dans sa paroi inférieure des trous de réception des vis 53.

Pour le montage, les parties 2' et 2" sont appliquées l'une sur l'autre selon le plan P et les vis 53 sont introduites et mises en place par le fond 6.

## Revendications

1. - Dispositif de distribution de boissons (1 ; 101), **caractérisé par le fait qu'**il comprend un récipient principal (2 ; 102), comprenant un fond (6 ; 106) et une paroi latérale (7) s'étendant à partir du fond (6 ; 106) vers une face supérieure (8 ; 108), une cavité de réception de boissons (10 ; 110) étant formée dans le récipient principal (1 ; 101), s'étendant à partir d'un fond (13) et débouchant sur la face supérieure (8 ; 108), le fond (13) de la cavité de réception de boissons (10 ; 110) étant en communication avec un canal (9 ; 109) circulant dans le récipient principal (2 ; 102), le canal (9 ; 109) mettant en communication le fond (13) de la cavité de réception de boissons (10 ; 110) et un embout d'aspiration de fluide (5 ; 105) en saillie depuis la face supérieure (8 ; 108) du récipient principal (2 ; 102) pour permettre à un utilisateur d'aspirer, par l'embout d'aspiration (5 ; 105), du fluide contenu dans la cavité de réception de boissons (10 ; 110) du récipient principal (2 ; 102), un récipient secondaire (3 ; 103) apte à être mobile à l'intérieur de la cavité de réception de boissons (10 ; 110) du récipient principal (2 ; 102), le récipient secondaire (3 ; 103) comprenant une cavité de réception de boissons (22 ; 122), débouchant sur une face supérieure (21) du récipient secondaire (3 ; 103), au moins un trou (26 ; 126) étant formé dans le fond (25) de la cavité de réception de boissons (22 ; 122) du récipient secondaire (3 ; 103), le dispositif de distribution de boissons (1 ; 101) comprenant des moyens pour mise en communication (4 ; 104) de l'intérieur de la cavité de réception de boissons (22 ; 122) du récipient secondaire (3 ; 103) avec l'intérieur de la cavité de réception de boissons (10 ; 110) du récipient principal (2 ; 102) et le canal (9 ; 109) du récipient principal (2 ; 102), lesdits moyens pour mise en communication (4 ; 104) étant configurés pour que, lorsque le récipient secondaire (3 ; 103) est dans la cavité de réception de boissons (10 ; 110) du récipient principal (2 ; 102), entre une position haute du récipient secondaire (3 ; 103) et une position d'ouverture du récipient secondaire (3 ; 103), l'au moins un trou (26 ; 126) formé dans le fond (25) de la cavité de réception de boissons (22 ; 122) du récipient secondaire (3 ; 103) est obturé, et entre la position d'ouverture et une position basse du récipient secondaire (3 ; 103) dans laquelle le récipient secondaire (3 ; 103) touche le fond (13) de la cavité de réception de boissons (10 ; 110) du récipient principal (2 ; 102), l'au moins un trou (26 ; 126) n'est pas obturé.

2. - Dispositif de distribution de boissons (1) selon la revendication 1, **caractérisé par le fait que** le récipient secondaire (3) comprend un unique trou (26) et le fond (25) de la cavité de réception de boissons (22) du récipient secondaire (3) est incliné en direction du trou (26), les moyens pour mise en communication (4) comprennent une bille (27) configurée pour être reçue dans le récipient secondaire (3), la bille (27) étant dimensionnée pour obturer le trou (26) du récipient secondaire (3), et les moyens pour mise en communication (4) comprennent également une tige (31) en saillie dans la cavité de réception de boissons (10) du récipient principal (2) jusqu'à la position d'ouverture, la tige (31) étant dimensionnée de telle sorte que, lorsque le récipient secondaire (3) est entre la position d'ouverture et la position basse, la tige (31) s'étend dans le trou (26) sans l'obturer et repousse la bille (27), empêchant la bille (27) d'obturer le trou (26) du récipient secondaire (3) et permettant ainsi la communication entre le récipient secondaire (3) et le récipient principal (2).

3. - Dispositif de distribution de boissons (1) selon la revendication 2, **caractérisé par le fait qu'**un joint d'étanchéité (28) est reçu dans une gorge (29), ménagée au niveau du trou (26), au niveau du fond (25) du la cavité de réception de boissons (22) du récipient secondaire (3).

4. - Dispositif de distribution de boissons (101) selon la revendication 1, **caractérisé par le fait que** les moyens pour mise en communication (104) comprennent au moins une tige (34) reliée au récipient principal (102) et faisant saillie dans la cavité de réception de boissons (110) du récipient principal (102) en correspondance avec l'au moins un trou (126), et l'au moins une tige (34) étant dimensionnée de telle sorte qu'entre la position haute et la position d'ouverture, l'au moins une tige (34) s'étend dans le trou (126) du récipient secondaire (103) et obture complétement l'au moins un trou (126) correspondant du récipient secondaire (103), et entre la position d'ouverture et la position basse, l'au moins une tige (34) obture partiellement l'au moins un trou (126) correspondant du récipient secondaire (103), permettant ainsi la communication entre le récipient secondaire (130) et le récipient principal (102).

5. - Dispositif de distribution de boissons (101) selon la revendication 4, **caractérisé par le fait que** l'au moins une tige (34) comporte un décrochement (41), de sorte que lorsque le récipient secondaire (103) est entre la position d'ouverture et la position basse, le décrochement (41) est partiellement dans la cavité de réception de boissons (122) du récipient secondaire (103), mettant ainsi en communication le récipient secondaire (103) et le récipient principal (102).

6. - Dispositif de distribution de boissons (1 ; 101) selon l'une des revendications 2 à 5, **caractérisé par le fait que** les moyens pour mise en communication (4 ; 104) comprennent une unique tige (31, 34) et un unique trou (26 ; 126) correspondant du récipient secondaire (3 ; 103).

7. - Dispositif de distribution de boissons (1 ; 101) selon la revendication 6, **caractérisé par le fait que** la tige (31 ; 34) est centrée par rapport à la cavité de réception de boissons (10 ; 110) du récipient principal (2 ; 102) et s'étend dans le canal (9 ; 109).

8. - Dispositif de distribution de boissons (1 ; 101) selon l'une des revendications 6 ou 7, **caractérisé par le fait que** le fond de la cavité de réception de boissons (22 ; 122) est incliné en direction du trou (26 ; 126).

9. - Dispositif de distribution de boissons (1 ; 101) selon l'une des revendications 1 à 8, **caractérisé par le fait que** la cavité de réception de boissons (10 ; 110) du récipient principal (2 ; 102) et le récipient secondaire (3 ; 103) sont cylindriques et de même courbe directrice, le récipient secondaire (3 ; 103) étant apte à coulisser à l'intérieur de la cavité de réception de boissons (10 ; 110) du récipient principal (2 ; 102).

10. - Dispositif de distribution de boissons (1 ; 101) selon l'une des revendications 1 à 9, **caractérisé par le fait que** le récipient secondaire (3 ; 103) est réalisé en matière plastique.

11. - Dispositif de distribution de boissons (1 ; 101) selon l'une des revendications 1 à 10, **caractérisé par le fait que** le récipient principal (2) est formé de deux parties à savoir une partie inférieure (2') comportant le fond (6) dudit dispositif de distribution de boissons (1 ; 101) et une partie supérieure (2") comportant le fond (13) de la cavité de réception de boissons (10 ; 110) dudit récipient principal (2 ; 102), les deux parties étant réunies de façon étanche selon un plan horizontal (P) en position du dispositif posé sur son fond (6), la partie inférieure comportant au moins une partie du canal (9).

12. - Dispositif selon la revendication 11, prise en combinaison avec l'une des revendications 2 à 10, **caractérisé par le fait que** la partie inférieure (2') porte la tige (31 ; 34) du moyen de mise en communication (4 ; 104) .

## Patentansprüche

1. - Getränkeausgabegerät (1; 101), **dadurch gekennzeichnet, dass** es einen Hauptbehälter (2; 102) umfasst, der einen Boden (6; 106) und eine Seitenwand (7) umfasst, die sich ab dem Boden (6; 106) zu einer oberen Fläche (8; 108) erstreckt, einen Getränkeaufnahmehohlraum (10; 110), der im Hauptbehälter (1; 101) ausgebildet ist, der sich ab einem Boden (13) erstreckt und auf der oberen Fläche (8; 108) ausmündet, wobei der Boden (13) des Getränkeaufnahmehohlraums (10; 110) in Kommunikation mit einem Kanal (9; 109) ist, der im Hauptbehälter (2; 102) zirkuliert, wobei der Kanal (9; 109) den Boden (13) des Getränkeaufnahmehohlraums (10; 110) und eine Fluidansaugspitze (5; 105) in Kommunikation versetzt, die ab der oberen Fläche (8; 108) des Hauptbehälters (2; 102) hervorsteht, um es einem Benutzer zu erlauben, durch die Fluidansaugspitze (5; 105) Fluid anzusaugen, das im Getränkeaufnahmehohlraum (10; 110) des Hauptbehälters (2; 102) vorhanden ist, einen sekundären Behälter (3; 103), der imstande ist, im Inneren des Getränkeaufnahmehohlraums (10; 110) des Hauptbehälters (2; 102) beweglich zu sein, wobei der sekundäre Behälter (3; 103) einen Getränkeaufnahmehohlraum (22; 122) umfasst, der auf einer oberen Fläche (21) des sekundären Behälters (3; 103) ausmündet, wobei mindestens ein Loch (26; 126) im Boden (25) des Getränkeaufnahmehohlraums (22; 122) des sekundären Behälters (3; 103) ausgebildet ist, wobei das Getränkeausgabegerät (1; 101) Mittel zum Inkommunikationversetzen (4; 104) des Inneren des Getränkeaufnahmehohlraums (22; 122) des sekundären Behälters (3; 103) mit dem Inneren des Getränkeaufnahmehohlraums (10; 110) des Hauptbehälters (2; 102) und dem Kanal (9; 109) des Hauptbehälters (2; 102) umfasst, wobei die Mittel zum Inkommunikationversetzen (4; 104) ausgelegt sind, damit, wenn der sekundäre Behälter (3; 103) im Getränkeaufnahmehohlraum (10; 110) des Hauptbehälters (2; 102) ist, zwischen einer hohen Position des sekundären Behälters (3; 103) und einer Öffnungsposition des sekundären Behälters (3; 103), das mindestens eine im Boden (25) des Getränkeaufnahmehohlraums (22; 122) des sekundären Behälters (3; 103) ausgebildete Loch (26; 126) verschlossen ist, und zwischen der Öffnungsposition und einer niedrigen Position des sekundären Behälters (3; 103), in der der sekundäre Behälter (3; 103) den Boden (13) des Getränkeaufnahmehohlraums (10; 110) des Hauptbehälters (2; 102) berührt, das mindestens eine Loch (26; 126) nicht verschlossen ist.

2. - Getränkeausgabegerät (1) nach Anspruch 1, **dadurch gekennzeichnet, dass** der sekundäre Behälter (3) ein einziges Loch (26) umfasst und der Boden (25) des Getränkeaufnahmehohlraums (22) des sekundären Behälters (3) in Richtung des Lochs (26) geneigt ist, die Mittel zum Inkommunikationversetzen (4) eine Kugel (27) umfassen, die ausgelegt ist, um im sekundären Behälter (3) aufgenommen zu sein, wobei die Kugel (27) bemessen ist, um das Loch (26) des sekundären Behälters (3) zu verschließen, und die Mittel zum Inkommunikationversetzen (4) ebenfalls eine Stange (31) umfassen, die in den Getränkeaufnahmehohlraum (10) des Hauptbehälters (2) bis zur Öffnungsposition hineinragt, wobei die Stange (31) derart bemessen ist, dass, wenn der sekundäre Behälter (3) zwischen der Öffnungsposition und der niedrigen Position ist, sich die Stange (31) im Loch (26) erstreckt, ohne es zu verschließen, und die Kugel (27) wegdrückt, wobei die Kugel (27) daran gehindert wird, das Loch (26) des sekundären Behälters (3) zu verschließen und so die Kommunikation zwischen dem sekundären Behälter (3) und dem Hauptbehälter (2) erlaubt.

3. - Getränkeausgabegerät (1) nach Anspruch 2, **dadurch gekennzeichnet, dass** eine Dichtung (28) in einer Nut (29) aufgenommen ist, die im Bereich des Lochs (26) im Bereich des Bodens (25) des Getränkeaufnahmehohlraums (22) des sekundären Behälters (3) eingerichtet ist.

4. - Getränkeausgabegerät (101) nach Anspruch 1, **dadurch gekennzeichnet, dass** die Mittel zum Inkommunikationversetzen (104) mindestens eine Stange (34) umfassen, die mit dem Hauptbehälter (102) verbunden ist und in den Getränkeaufnahmehohlraum (110) des Hauptbehälters (102) in Übereinstimmung mit dem mindestens einen Loch (126) hineinragt und die mindestens eine Stange (34) derart bemessen ist, dass sich zwischen der hohen Position und der Öffnungsposition die mindestens eine Stange (34) im Loch (126) des sekundären Behälters (103) erstreckt und das mindestens eine entsprechende Loch (126) des sekundären Behälters (103) vollständig verschließt, und zwischen der Öffnungsposition und der niedrigen Position die mindestens eine Stange (34) das mindestens eine entsprechende Loch (126) des sekundären Behälters (103) teilweise verschließt, wodurch die Kommunikation zwischen dem sekundären Behälter (130) und dem Hauptbehälter (102) erlaubt wird.

5. - Getränkeausgabegerät (101) nach Anspruch 4, **dadurch gekennzeichnet, dass** die mindestens eine Stange (34) einen Absatz (41) aufweist, so dass, wenn der sekundäre Behälter (103) zwischen der Öffnungsposition und der niedrigen Position ist, der Absatz (41) teilweise im Getränkeaufnahmehohlraum (122) des sekundären Behälters (103) ist, wodurch der sekundäre Behälter (103) und der Hauptbehälter (102) in Kommunikation versetzt werden.

6. - Getränkeausgabegerät (1; 101) nach einem der Ansprüche 2 bis 5, **dadurch gekennzeichnet, dass** die Mittel zum Inkommunikationversetzen (4; 104) eine einzige Stange (31, 34) und ein einziges entsprechendes Loch (26; 126) des sekundären Behälters (3; 103) umfassen.

7. - Getränkeausgabegerät (1; 101) nach Anspruch 6, **dadurch gekennzeichnet, dass** die Stange (31; 34) im Verhältnis zum Getränkeaufnahmehohlraum (10; 110) des Hauptbehälters (2; 102) zentriert ist und sich im Kanal (9; 109) erstreckt.

8. - Getränkeausgabegerät (1; 101) nach einem der Ansprüche 6 oder 7, **dadurch gekennzeichnet, dass** der Boden des Getränkeaufnahmehohlraums (22; 122) in Richtung des Lochs (26; 126) geneigt ist.

9. - Getränkeausgabegerät (1; 101) nach einem der Ansprüche 1 bis 8, **dadurch gekennzeichnet, dass** der Getränkeaufnahmehohlraum (10; 110) des Hauptbehälters (2; 102) und der sekundäre Behälter (3; 103) zylindrisch sind und dieselbe Bogenachse haben, wobei der sekundäre Behälter (3; 103) imstande ist, im Inneren des Getränkeaufnahmehohlraums (10; 110) des Hauptbehälters (2; 102) zu gleiten.

10. - Getränkeausgabegerät (1; 101) nach einem der Ansprüche 1 bis 9, **dadurch gekennzeichnet, dass** der sekundäre Behälter (3; 103) aus Kunststoff hergestellt ist.

11. - Getränkeausgabegerät (1; 101) nach einem der Ansprüche 1 bis 10, **dadurch gekennzeichnet, dass** der Hauptbehälter (2) aus zwei Teilen gebildet ist, nämlich einem unteren Teil (2'), der den Boden (6) des Getränkeausgabegeräts (1; 101) aufweist, und einem oberen Teil (2"), der den Boden (13) des Getränkeaufnahmehohlraums (10; 110) des Hauptbehälters (2; 102) aufweist, wobei die zwei Teile gemäß einer horizontalen Ebene (P) in der auf seinem Boden (6) abgestellten Position des Geräts dicht vereint sind, wobei der untere Teil mindestens einen Teil des Kanals (9) aufweist.

12. - Gerät nach Anspruch 11, herangezogen in Kombination mit einem der Ansprüche 2 bis 10, **dadurch gekennzeichnet, dass** der untere Teil (2') die Stange (31; 34) des Mittels zum Inkommunikationversetzen (4; 104) trägt.

## Claims

1. - A beverage dispensing device (1; 101), **characterized in that** it comprises a main container (2; 102), comprising a bottom (6; 106) and a side wall (7) extending from the bottom (6; 106) towards an upper face (8; 108), a beverage receiving cavity (10; 110) being formed in the main container (1; 101), extending from the bottom (13) and opening onto the upper face (8 ; 108), the bottom (13) of the beverage receiving cavity (10 ; 110) communicating with a channel (9 ; 109) circulating in the main container (2 ; 102), the channel (9 ; 109) providing a communication between the bottom (13) of the beverage receiving cavity (10; 110) and a fluid suction nozzle (5 ; 105) protruding from the upper face (8; 108) of the main container (2; 102) to enable a user to suck fluid contained in the beverage receiving cavity (10; 110) of the main container (2; 102) through the suction nozzle (5; 105), a secondary container (3; 103) adapted to be movable within the beverage receiving cavity (10; 110) of the main container (2; 102), the secondary container (3; 103) comprising a beverage receiving cavity (22; 122) opening onto an upper face (21) of the secondary container (3; 103), at least one hole (26; 126) being formed in the bottom (25) of the beverage receiving cavity (22; 122) of the secondary container (3; 103), the beverage dispensing device (1; 101) comprising communication providing means (4; 104) between the interior of the beverage receiving cavity (22; 122) of the secondary container (3; 103) and the interior of the beverage receiving cavity (10; 110) of the main container (2; 102) and the channel (9; 109) of the main container (2; 102), said communication providing means (4; 104) being configured so that when the secondary container (3; 103) is in the beverage receiving cavity (10; 110) of the main container (2; 102), between an upper position of the secondary container (3; 103) and an open position of the secondary container (3; 103), the at least one hole (26; 126) formed in the bottom (25) of the beverage receiving cavity (22; 122) of the secondary container (3; 103) is plugged, and between the open position and a lower position of the secondary container (3; 103) in which the secondary container (3; 103) touches the bottom (13) of the beverage receiving cavity (10; 110) of the main container (2; 102), the at least one hole (26; 126) is not plugged.

2. - The beverage dispensing device (1) according to claim 1, **characterized in that** the secondary container (3) comprises a single hole (26) and the bottom (25) of the beverage receiving cavity (22) of the secondary container (3) is inclined towards the hole (26), the communication providing means (4) comprise a ball (27) configured to be received in the secondary container (3), the ball (27) being sized to plug the hole (26) of the secondary container (3), and the communication providing means (4) also comprise a rod (31) protruding into the beverage receiving cavity (10) of the main container (2) up to the open position, the rod (31) being sized such that when the secondary container (3) is between the open position and the lower position, the rod (31) extends into the hole (26) without plugging it and pushes the ball (27), preventing the ball (27) from plugging the hole (26) of the secondary container (3) and thus enabling the communication between the secondary container (3) and the main container (2).

3. - The beverage dispensing device (1) according to claim 2, **characterized in that** a seal (28) is received in a groove (29), provided at the level of the hole (26), at the level of the bottom (25) of the beverage receiving cavity (22) of the secondary container (3).

4. - The beverage dispensing device (101) according to claim 1, **characterized in that** the communication providing means (104) comprise at least one rod (34) connected to the main container (102) and protruding into the beverage receiving cavity (110) of the main container (102) in correspondence with the at least one hole (126), and the at least one rod (34) being sized such that between the upper position and the open position, the at least one rod (34) extends into the hole (126) of the secondary container (103) and completely plugs the corresponding at least one hole (126) of the secondary container (103), and between the open position and the lower position, the at least one rod (34) partially plugs the corresponding at least one hole (126) of the secondary container (103), thereby enabling the communication between the secondary container (130) and the main container (102).

5. - The beverage dispensing device (101) according to claim 4, **characterized by** the fact that the at least one rod (34) comprises a step (41), so that when the secondary container (103) is between the open position and the lower position, the step (41) is partially in the beverage receiving cavity (122) of the secondary container (103), thus providing a communication between the secondary container (103) and the main container (102).

6. - The beverage dispensing device (1; 101) according to one of claims 2 to 5, **characterized in that** the communication providing means (4; 104) comprise a single rod (31, 34) and a corresponding single hole (26; 126) of the secondary container (3; 103).

7. - The beverage dispensing device (1; 101) according to claim 6, **characterized in that** the rod (31; 34) is centered with respect to the beverage receiving cavity (10; 110) of the main container (2; 102) and extends into the channel (9; 109).

8. - The beverage dispensing device (1; 101) according to one of claims 6 or 7, **characterized in that** the bottom of the beverage receiving cavity (22; 122) is inclined towards the hole (26; 126).

9. - The beverage dispensing device (1; 101) according to one of claims 1 to 8, **characterized in that** the beverage receiving cavity (10; 110) of the main container (2; 102) and of the secondary container (3; 103) are cylindrical and of the same generatrix, the secondary container (3; 103) being adapted to slide within the beverage receiving cavity (10; 110) of the main container (2; 102).

10. - The beverage dispensing device (1; 101) according to one of the claims 1 to 9, **characterized in that** the secondary container (3; 103) is made of plastic material.

11. - The beverage dispensing device (1; 101) according to one of claims 1 to 10, **characterized in that** the main container (2) is formed of two portions, namely a lower portion (2') comprising the bottom (6) of said beverage dispensing device (1; 101) and an upper portion (2") comprising the bottom (13) of the beverage receiving cavity (10; 110) of said main container (2; 102), the two portions being joined in a sealed manner in a horizontal plane (P) in the position of the device placed on its bottom (6), the lower portion comprising at least a portion of the channel (9).

12. - A device according to claim 11, taken in combination with one of claims 2 to 10, **characterized by** the fact that the lower portion (2') carries the rod (31; 34) of the communication providing means (4; 104).
